# EUROPÄISCHE PATENTSCHRIFT

(11) **EP 0 016 856 B1**
(45) Veröffentlichungstag und Bekanntmachung des Hinweises auf die Patenterteilung: **01.06.1983**
(21) Anmeldenummer: 79103352.5
(22) Anmeldetag: 07.09.1979
(51) Int. Cl.: H01H 33/72

(54) **Löschkammer für Lasttrennschalter**
Quench chamber for load disconnecting switches
Chambre d'extinction pour sectionner à coupure en charge

(30) Priorität: 27.02.1979 DE 2907574
(43) Veröffentlichungstag der Anmeldung: 15.10.1980
(73) Patentinhaber: Concordia Sprecher GmbH, D-70794 Filderstadt (DE)
(72) Erfinder: Globig, Manfred, D-7024 Filderstadt 3 (DE)
(74) Vertreter: Rotermund, Hanns-Jörg, Dipl.-Phys.

## Beschreibung

Die Erfindung bezieht sich auf eine Löschkammer für Lasttrennschalter, bestehend aus einem rohrförmigen Gehäuse, einer in diesem Gehäuse geführten teleskopartig entgegen der Kraft von Rückstellfedern ausziehbaren Anordnung von Löschrohr und innerhalb des Löschrohres gelegenem Schaltstift, sowie einer in Abhängigkeit vom Ausziehweg des Löschrohrs gesteuerten Rastvorrichtung zwischen Löschrohr und Schaltstift, welche wenigstens ein in einer Radialführung des Löschrohrs verschiebbar angeordnetes Blockierorgan aufweist.

Derartige Löschkammern sind allgemein bekannt und in großer Zahl im praktischen Einsatz. Ein Beispiel ist in der DE-A-1 221 335 gezeigt. Bei diesen bekannten Löschkammern besteht die zwischen Löschrohr und Schaltstift vorgesehene und nach einem vorgegebenen Löschrohr-Ausziehweg auslösende Rastvorrichtung aus unter Federvorspannung stehenden Blockierorganen, z.B. in Form von Kugeln oder Klinken, die mit Schrägflächen bzw. Nocken zusammenwirken. Von diesen Rastvorrichtungen muß eine einwandfreie Arbeitsweise gefordert werden, da nur bei Gewährleistung exakter Auslöse- bzw. Freigabezeitpunkte Fehlschaltungen vermieden werden können. Insbesondere kritisch ist eine vorzeitige Freigabe der Verrastung, da in diesem Falle der erforderliche Abstand der Hauptstrombahn nicht gewährleistet ist.

Bei den bekannten Löschkammern ist die Vorgabe eines definierten Auslösepunktes der Rastvorrichtung insbesondere im Hinblick auf den geforderten Langzeitbetrieb kritisch, da sich auf die Einstellung des Auslösepunktes sowohl die jeweiligen Federvorspannungen als auch die Genauigkeit der jeweiligen Nuten oder Nocken auswirken und beispielsweise sowohl bei der Fertigung als auch im späteren Betrieb eine Gratbildung oder eine Verschleißerscheinung auftreten kann, die die Funktionsweise stark beeinträchtigt.

Bei der Anordnung der DE-A-1 221 335 wird während des Ausziehvorganges eine zwischen Löschrohr und Schaltstift gelegene Feder gespannt. Sobald die erzeugte Federkraft einen, der auf die Blockierorgane wirkenden Federvorspannung entsprechenden Wert erreicht, wird die Rastvorrichtung freigegeben, wodurch der Schaltstift unter der Einwirkung der zwischen ihm und dem Löschrohr gelegenen Feder schlagartig aus dem Löschrohr mit einer gleichzeitigen Trennung des zwischen diesen beiden Gliedern vorgesehenen Strompfades geschleudert wird. Es ist ersichtlich, daß die Größe der zur Freigabe der Rastvorrichtung benötigken Kraft sehr vom Zustand und den Herstellungstoleranzen der Rastvorrichtung abhängt. Da die Steigerung dieser Kraft proportional zu dem zurückgelegten Ausziehweg ist, bedeutet die Unsicherheit in der Größe der zur Freigabe benötigten Kraft gleichzeitig Unsicherheit in dem bis zur Freigabe zurückgelegten Ausziehweg und dementsprechend in dem bei der Freigabe erreichten Schaltabstand der Hauptstrombahn.

Der Erfindung liegt die Aufgabe zugrunde, eine Löschkammer der eingangs definierten Art unter gleichzeitiger Vereinfachung des Gesamtaufbaus so auszubilden, daß die Gefahr von Fehlschaltungen, insbesondere aufgrund verfrühter Lösung der Verrastung zwischen Löschrohr und Schaltstift praktisch beseitigt ist.

Gelöst wird diese Aufgabe gemäß der Erfindung dadurch, daß sich die Radialführung für das oder jedes Blockierorgan durch die Löschrohrwandung erstreckt, daß das Blockierorgan zwischen einer im Schaltstift vorgesehen Kupplungsrille und einer die Radialbewegung des Blockierorgans begrenzenden Steuerwandung aus Isoliermaterial geführt ist und daß die Steuerwandung an der dem Ende des vorgebbaren Löschrohr-Ausziehweges entsprechenden Stelle eine zumindest der Eingriffstiefe des Blockierorgans oder der Blockierorgane aufweist.

Durch diese Maßnahmen wird erreicht, daß der Auslösezeitpunkt der Rastvorrichtung unabhängig von Federvorspannungen exakt vorgegeben werden kann und bedingt durch das klinken- und federunabhängige Auslöseprinzip eine ruckfreie Löschkammerbetätigung ermöglicht wird. Das Entfallen etwaiger, mit Toleranzen behafteter Vorspannungseinrichtungen für das Blockierorgan vereinfacht den Gesamtaufbau der Löschkammer.

Besonders vorteilhaft ist es, als Blockierorgan Kugeln zu verwenden, wobei zweckmäßigerweise in jeder als Bohrung ausgebildeten Radialführung des Löschrohrs ein Kugelpaar angeordnet ist.

Die Verwendung von Kugeln erbringt eine besonders wirtschaftliche Lösung, führt zu geringeren Reibungswerten, schaltet jegliches störende Verkanten aus und schafft einen gedrängten Aufbau.

Zwar ist eine weitere Löschkammer für Lasttrennschalter aus der CH-A--401 203 bekannt, welche eine Rastvorrichtung aufweist, bei der sich Radialführungen für Blockierorgane in Form von zwei einander diametral gegenüberliegenden Kugeln durch die Löschrohrwandung erstrecken. Diese Kugeln sind jedoch mittels einer Feder in eine Kuppelungsrille gedrückt, so daß die Freigabe dieser Rastvorrichtung auch von der Federvorspannung und dem Zustand der Kupplungsrille abhängig ist. Im übrigen ist bei dieser Anordnung das Löschrohr mit dem Gehäuse fest verbunden und nimmt an der Ausziehbewegung des Schaltstiftes nicht teil.

Bei der erfindungsgemäßen Anordnung sind die Seitenwände der Kupplungsrille und auch der Übergang zwischen den auf unterschiedlichem Durchmesser liegenden Führungsflächen der Steuerwandung bevorzugt als Schrägflächen ausgebildet, wodurch die problemlose und ruckfreie Löschkammerbetätigung begünstigt wird. Die dabei erzielte hohe Funtionssicherheit ermöglicht es sogar, auf den bisher üblichen Prüfaufwand hinsichtlich des Auslösezeitpunktes zu verzichten.

Eine besonders vorteilhafte Ausgestaltung einer Löschkammer der eingangs definierten Art besteht darin, daß das rohrförmige Gehäuse aus Isoliermaterial besteht, daß an der Innenwand des Gehäuses eine entlang der Gehäuseinnenseite verlaufende Stromleitbahn vorgesehen ist und daß zwischen dieser Stromleitbahn und dem Kontaktring des Schaltstiftes ein in einer Öffnung des Löschrohres geführter Abbrennkontakt angeordnet ist.

Die Verwendung eines als Kunststoffrohr ausgebildeten Gehäuses ist vor allem deshalb vorteilhaft, weil im Vergleich zu den herkömmlichen Löschkammergehäuses die Glimmeinsatzspannung höher liegt und geringere Abstände gegen Erde oder zu anderen spannungführenden teilen möglich sind. Die Stromleitbahn, die vorzugsweise aus einer Feder oder einem Draht bestehen kann, ist einfach und wirtschaftlich und erfüllt die ihr zugeordneten Aufgaben einwandfrei, da sie mit hohen Strömen, z.B. Strömen von etwa 600 A, nur während Millisekunden belastet wird.

Eine weitere Augestaltung der Erfindung besteht darin, daß dem Abbrennkontakt im wesentlichen diametral gegenüberliegend ein unter Federvorspannung stehendes, ebenfalls in einer Öffnung des Löschrohres geführtes Andrückelement zugeordnet ist, wobei dieses Andrückelement zweckmäßigerweise kappenförmig ausgebildet und mittels iner im Kappeninnenraum vorgesehenen Feder und einer am rohrförmigen Gehäuse abgestützten Kugel radial nach innen vorgespannt sein kann.

Die Funktionstrennung zwischen der Erzeugung des Kontaktdruckes und der Stromführung wirkt sich in der Praxis besonders vorteilhaft aus.

Der zum Andrückelement gehörenden Kugel ist bevorzugt in der Gehäuseinnenwand eine Längsführungsrille zugeordnet, wodurch sichergestellt ist, daß eine Drehung des Löschrohrs ausgeschlossen wird.

Die erfindungsgemäße Konstruktion des Löschrohres erbringt somit eine Erhöhung der Funktionssicherheit, eine wesentliche Gewichtsersparnis und ermöglicht außerdem eine im Vergleich zu bisherigen Löschrohren wesentlich wirtschaftlichere Herstellung.

Ein Ausführungsbeispiel der Erfindung wird nachfolgend anhand der Zeichnung näher erläutert; die einzige Figur der Zeichnung zeigt eine Längsschnittansicht eines Löschrohrs im eingefahrenen Zustand.

Das Löschrohr gemäß Zeichnung umfaßt ein aus Kunststoff bestehendes rohrförmiges Gehäuse 1, ein innerhalb diese Gehäuses angeordnetes Löschrohr 2 sowie einen im Löschrohr angeordneten Schaltstift 3. Zwischen Gehäuse 1 und Löschrohr 2 ist eine Feder 4 und zwischen Schaltstift 3 und Löschrohr 2 eine Feder 5 angeordnet, und diese Federn 4, 5 spannen Löschrohr 2 und Schaltstift 3 entgegen der Auszugsrichtung vor.

Der Schaltstift 3 ist in üblicher Weise an einem Ende mit einem mit den Schaltmessern zusammenwirkenden Schaₗtstiftkopf 6 und am anderen Ende mit einem Löschstift 7 versehen.

Löschrohr 2 und Schaltstift 3 sind gegeneinander verrastet, wozu der Schaltstift 3 im Bereich seines kopfseitigen Endes eine Kupplungsrille 8 aufweist, in die Blockierelemente in Kugelform eingreifen. Diese Blockierelemente bildenden Kugeln 10, 11 sind in einer vorzugsweise als Bohrung ausgebildeten Radialführung 9 angeordnet.

Im dargestellten Ausführungsbeispiel sind jeweils einer Radialführung 9 zwei Kugeln 10, 11 zugeordnet, wobei die außenliegende Kugel 11 an einer Steuerwandung 12 anliegt, welche von einer teilhülsenförmigen Verlängerung des aus Kunststoff bestehenden rohrförmigen Gehäuses 1 gebildet wird.

Diese Steuerwandung 12 verhindert im Bereich des vorgebbaren Vorlaufweges des Löschrohres 2 ein radiales Auswandern der Kugeln 10, 11 und bewirkt damit eine definierte Relativlage von Löschrohr 2 und Schaltstift 3, d.h. eine eindeutige gegenseitige Verrastung.

Im Bereich des freien Endes der teilhüsenförmigen Steuerwandung 12 ist eine Querschnittserweiterung 13 vorgesehen, und diese Querschnittserweiterung ermöglicht ein radiales Auswandern der Kugeln 10, 11 verbunden mit einer ruckfreien Entrastung der Verbindung zwischen Löschrohr 2 und Schaltstift 3.

Die Steuerwandung 12 ragt zwar in der Praxis etwas in die Schaltstrecke hinein, aber dies erbringt sogar den Vorteil, daß eine eingeschobene Trennplatte an dieser aus Isoliermaterial bestehenden Steuerwandung 12 zur Anlage gebracht werden kann und nicht direkt auf Potential führenden Teilen aufliegen muß.

Die über den Schaltstift 3 verlaufende Stromführungsbahn umfaßt den zum Schaltstift 3 gehörenden Kontaktring 14, einen am Kontaktring 14 anliegenden und in einer Öffnung 16 des Löschrohres 2 geführten Abbrennkontakt 15 sowie eine im wesentlichen längs einer Mantellinie des rohrförmigen Gehäuses 2 verlaufende Stromleitbahn 17, die zu einer Anschlußfahne 18 an einer Löschrohr-Befestigungslasche 19 führt.

Die Stromleitbahn 17 kann aus einer Feder oder einem Draht bestehen.

Der Kontaktdruck zwischen dem Abbrennkontakt 15 und dem Kontaktring 14 wird mittels einer vom Abbrennkontakt 15 getrennten und diesem im wesentlichen diametral gegenüberliegenden Andrückeinheit gewährleistet, die aus einem kappenförmigen, in einer Öffnung des Löschrohrs 2 geführten Element 20 besteht, in dessen Innerem eine Druckfeder 21 angeordnet ist, die über eine Kugel 22 an der Gehäuseinnenwand abgestützt ist. Sowohl das Andrückelement als auch der Abbrennkontakt sind so ausgebildet, daß sie mit ihren jeweils radial außenliegenden Endbereichen an der Löschrohrwandung gehalten werden und nicht nach innen fallen können.

Im Löschgasaustrittsbereich ist bei der dargestellten Ausführungsform einer Löschkammer ein Metallgittergeflecht 23 aus nichtrostendem Material angeordnet, und dieses Kühlgitter wird innerhalb einer Kappe 24 mittels eines sternförmig ausgebildeten Abdeckelements 25 gehalten, dessen umgebogene Laschen verhindern, daß verbrannte Teilchen des Metallgeflechts in die Löschkammer fallen. Ein auftretendes Verschmelzen dieser Geflechsteilchen mit den Laschen der Halterung ist nicht störend.

Die Funktionsweise der löschkammer entspricht im wesentlichen der Funktionsweise der bekannten Löschkammern dieser Art, d.h., daß der Schaltstift 3 zunächst das Löschrohr 2 über dessen Vorlaufweg unter Komprimierung der Feder 4 mitnimmt, daß dabei der Strom über die geschilderte Stromführungsbahn läuft und am Ende des Vorlaufwegs die Verrastung zwischen Löschrohr 2 und Schaltstift 3 gelöst wird. In diesem genau definierten Moment, bei dem die Kugeln 10, 11 radial nach außen gestoßen werden, erfolgt die Trennung der Stromführungsbahn im Löschrohr unter gleichzeitigem Beginn des Löschvorgangs. Nach Beendigung des Löschvorgangs und erfolgtem Abstreifen der Schaltmesser vom Schaltstiftkopf 6 wird der Schaltstift 3 über die Feder 5 wieder zurückgeholt und die Gesamtanordnung unter erneuter Verrastung von Löschrohr und Schaltstift in die in der Zeichnung gezeigte Ausgangsposition zurückgeführt.

## Patentansprüche

1. Löschkammer, für Lasttrennschalter, bestehend aus einem rohrförmigen Gehäuse (1), einer in diesem Gehäuse (1) geführten, teleskopartig entgegen der Kraft von Rückstellfedern (4, 5) ausziehbaren Anordnung von Löschrohr (2) und innerhalb des Löschrohrs (2) gelegenem Schaltstift (3), sowie einer in Abhängigkeit vom Ausziehweg des Löschrohrs (2) gesteuerten Rastvorrichtung (8, 9, 10, 11, 12) zwischen Löschrohr (2) und Schaltstift (3), welche wenigstens ein in einer Radialführung (9) des Löschrohrs (2) verschiebbar angeordnetes Blockierorgan (10, 11) aufweist, dadurch gekennzeichnet, daß sich die Radialführung (9) für das Blockierorgan (10, 11) durch die Löschrohrwandung erstreckt, daß das oder jedes Blockierorgan (10, 11) zwischen einer im Schaltstift (3) vorgesehenen Kupplungsrille (8) und einer die Radialbewegung des Blockierorgans (10, 11) begrenzenden Steuerwandung (12) aus Isoliermaterial geführt ist und daß die Steuerwandung (12) en der am Ende des vorgebbaren Löschrohr-Ausziehweges entsprechenden Stelle eine zumindest der Eingriffstiefe des Blockierorgans (10, 11) oder der Blockierorgane in die Kupplungsrille (8) entsprechende Querschnittserweiterung (13) aufweist.

2. Löschkammer nach Anspruch 1, dadurch gekennzeichnet, daß als Blockierorgan zumindest zwei einander diametral gegenüberliegende Kugeln (10, 11) vorgesehen sind.

3. Löschkammer nach Anspruch 1 oder 2, dadurch gekennzeichnet, daß in jeder als Bohrung ausgebildeten Radialführung (9) des Löschrohres (2) ein Kugelpaar (10, 11) angeordnet ist.

4. Löschkammer nach einem der vorhergehenden Ansprüche, dadurch gekennzeichnet, daß sowohl die Seitenwände der Kupplungsrille (8) als auch der Übergang zwischen den auf unterschiedlichem Durchmesser liegenden Führungsflächen der Steuerwandung (12) als Schrägflachen ausgebildet sind.

5. Löschkammer nach einem der vorhergehenden Ansprüche, dadurch gekennzeichnet, daß die Kupplungsrille (8) in Axialrichtung des Schaltstiftes (3) breiter ist als der Durchmesser der Kugeln (10, 11).

6. Löschkammer nach einem der vorhergehenden Ansprüche, dadurch gekennzeichnet, daß das rohrförmige Gehäuse (1) aus Isoliermaterial besteht und in Form einer teilhülsenförmigen Verlängerung gleichzeitig die Steuerwandung bildet.

7. Löschkammer nach einem der Ansprüche 1 bis 6, dadurch gekennzeichnet, daß das rohrförmige Gehäuse (1) aus Isoliermaterial besteht, daß an der Innenwand des Gehäuses (1) eine entlong ober Gehäuseinnenseite verlaufende Stromleitbahn (17) vorgesehen ist und daß zwischen dieser Stromleitbahn und dem Kontaktring (14) des Schaltstiftes (3) ein in einer Öffnung (16) des Löschrohres (2) geführter Abbrennkontakt (15) angeordnet ist.

8. Löschkammer nach Anspruch 7, dadurch gekennzeichnet, daß die Stromleitbahn (17) aus einer Feder oder einem Draht besteht.

9. Löschkammer nach Anspruch 7, dadurch gekennzeichnet, daß dem Abbrennkontakt (15) im wesentlichen diametral gegenüberliegend ein unter Federvorspannung stehendes ebenfalls in einer Öffnung des Löschrohres (2) geführtes Andrückelement (20) zugeordnet ist.

10. Löschkammer nach Anspruch 9, dadurch gekennzeichnet, daß das Andrückelement (20) kappenförmig ausgebildet und mittels einer im Kappeninnenraum vorgesehenen Feder (21) und einer am rohrförmigen Gehäuse (1) abgestützten Kugel (22) radial nach innen vorgespannt ist.

11. Löschkammer nach Anspruch 10, dadurch gekennzeichnet, daß der Kugel (22) eine Längsführungsrille in der Gehäuseinnenwand zugeordnet ist.

## Revendications

1. Chambre d'extinction pour sectionneur sous charge, constituée par un boîtier tubulaire (1), un agencement guidé dans ce boîtier (1), extensible télescopiquement à l'encontre de la force de ressorts de rappel (4, 5) d'un tube d'extinction (2) et d'une broche de commande (3) située à l'intérieur du tube d'extrinction (2), ainsi qu'un dispositif d'encliquetage (8, 9, 10, 11, 12) commandé en fonction de la course d'extension du tube d'extinction (2), entre le tube d'extinction (2) et la broche de commande (3), qui présente au moins un organe de blocage (10, 11) disposé à coulissement dans un guide radial (9) du tube d'extinction (2), caractérisée en ce que le guide radial (9) pour l'organe de blocage (10, 11) s'étend à travers la paroi du tube d'extinction, que l'organe ou chaque organe de blocage (10, 11) est guidé entre une rainure de couplage (8) prévue dans la broche de commande (3) et une paroi de commande en matière isolante (12) limitant le déplacement radial de l'organe de blocage (10, 11), et que la paroi de commande (12) présente à l'endroit correspondant à l'extrémité de la course d'extension prévisible du tube d'extinction, an élargissement de section transversale (13) correspondant au moins à la profondeur de pénétration du ou des organes de blocage (10, 11) dans la rainure de couplage (8).

2. Chambre d'extinction suivant la revendication 1, caractérisée en ce qu'on prévoit en tant qu'organe de blocage, au moins deux billes (10, 11) opposées diamétralement.

3. Chambre d'extinction suivant la revendication 1 ou 2, caractérisée en ce que dans chaque guide radial (9), réalisé en tant qu'alésage, du tube d'extinction (2) est agencée une pair de billes (10, 11).

4. Chambre d'extinction suivant l'une quelconque des revendications précédentes, caractérisée en ce qu'aussi bien les parois latérales de la rainure de couplage (8) que la transition entre les surfaces de guidage situées à une diamètre différent de la paroi de commande (12), sont réalisées en tant que surfaces obliques.

5. Chambre d'extinction suivant l'une quelconque des revendications précédentes, caractérisée en ce que la rainure de couplage (8) est plus large dans le sens axial de la broche de commande (3) que le diamètre des billes (10,11).

6. Chambre d'extinction suivant l'une quelconque des revendications précédentes, caractérisée en ce que le boîtier tubulaire (1 ) est fait de matériau isolant et constitue sous la forme d'un prolongement en forme de manchon partiel, simultanément la paroi de commande.

7. Chambre d'extinction suivant l'une quelconque des revendications 1 à 6, caractérisée en ce que le boîtier tubulaire (1) est fait de matériau isolant, que sur la paroi interne du boîtier (1) est prévu une piste conductrice de courant (17) s'étendant le long de la face interne du boîtier, et qu'entre cette piste conductrice de courant et la bague de contact (14) de la broche de commande (3) est agencé un contact de combustion (15) guidé dans une ouverture (16) du tube d'extinction (2).

8. Chambre d'extinction suivant la revendication 7, caractérisée en ce que La piste conductrice de courant (17) est constituée par un ressort ou un fil.

9. Chambre d'extinction suivant la revendication 7, caractérisée en ce qu'au contact de combustion (15) est associé essentiellement diamétralement à l'opposé, un élément de pression (20) soumis à une pression de ressort, également guidé dans une ouverture du tube d'extinction (2).

10. Chambre d'extinction suivant la revendication 9, caractérisée en ce que l'élément de pression (20) est réalisé en forme de capuchon et est soumis à une précontrainte radialement vers l'intérieur, au moyen d'un ressort (21) prévu dans l'espace interne du capuchon et d'une bille (22) s'appuyant sur le boîtier tubulaire (1).

11. Chambre d'extinction suivant la revendication 10, caractérisée en ce qu'à la bille (22) est associée une rainure de guidage longitudinale dans la paroi interne du boîtier.

## Claims

1. A quench chamber for load disconnection switches comprising a tubular housing (1), a telescope-like arrangement of a quench tube (2) and a switch rod (3) disposed within the quench tube (2), with the telescope-like arrangement being guided in the housing (1) and being capable of being drawn out of the housing against the force of resetting springs (4, 5), and also a latch device (8, 9, 10, 11, 12) between the quench tube (2) and the switch rod (3), with the latch device having at least one blocking member (10, 11) displaceably arranged in a radial guide (9) of the quench tube (2) and being controlled in dependence on the distance the quench tube (2) is pulled out of the housing, characterised in that the radial guide (9) for the blocking member (10, 11) extends through the quench tube wall, in that the or each blocking member (10, 11) is guided between a coupling groove (8) provided in the switch rod (3) and a control wall (12) of insulating material limiting the radial movement of the blocking member (10, 11), and in that the control wall (12) has an increase in cross-section (13) at a position corresponding to the end of the predeterminable distance by which the quench tube can be pulled out of the housing, with the increase in cross-section corresponding at least to the depth of engagement of the blocking member (10, 11), or of the blocking members, in the coupling groove (8).

2. A quench chamber in accordance with claim 1 and characterised in that at least two diametrically opposed balls (10, 11) are used as the blocking member.

3. A quench chamber in accordance with claim 1 or claim 2 and characterised in that a pair of balls (10, 11) is arranged in each radial guide (9) of the quench tube (2), with each radial guide (9) being formed as a bore.

4. A quench chamber in accordance with one of the preceding claims and characterised in that both the sidewalls of the coupling groove

(8) and also the transition between the guide surfaces of the control wall which lie at different diameters are formed as inclined surfaces.

5. A quench chamber in accordance with one of the preceding claims and characterised in that the coupling groove (8) is broader in the axial direction of the switch rod (3) than the diameter of the balls (10, 11).

6. A quench chamber in accordance with one of the preceding claims and characterised in that the tube-like housing (1) consists of insulating material and, in the form of a part sleeve-like extension, simultaneously forms the control wall.

7. A quench chamber in accordance with one of the claims 1 to 6 and characterised in that the tubular housing (1) consists of insulating material, in that a current conducting path (17) is provided at the inner wall of the housing (1) and extends along the inside of the housing, and in that a spark contact (15) guided in an opening (16) of the quench tube (2) is arranged between this current conducting path and the contact ring (14) of the switch rod (3).

8. A quench chamber in accordance with claim 7 and characterised in that the current conducting path (17) comprises a spring or a wire.

9. A quench chamber in accordance with claim 7 and characterised in that a spring biased pressure element (20), which is likewise guided in an opening of the quench tube (2), is associated with the spark contact (15) and is arranged diametrically opposite thereto.

10. A quench chamber in accordance with claim 9 and characterised in that the pressure element (20) is of cap-like form and is radially inwardly biased by means of a spring (21) provided in the inner space of the cap and a ball (22) braced against the tube-like housing (1).

11. A quench chamber in accordance with claim 10 and characterised in that a longitudinal guide groove in the inner wall of the housing is associated with the ball (22).
